# EUROPÄISCHE PATENTSCHRIFT

(11) **EP 0 630 760 B1**
(45) Veröffentlichungstag und Bekanntmachung des Hinweises auf die Patenterteilung: **12.08.1998**
(21) Anmeldenummer: 94107515.2
(22) Anmeldetag: 14.05.1994
(51) Int. Cl.: B42F 3/04

(54) **Vorrichtung zur Zusammenfassung gelochter Papiere zu Stapeln**
Device for binding an assembly of punched paper sheets
Dispositif pour relier un assemblage de feuilles perforées

(30) Priorität: 26.06.1993 DE 4321317
(43) Veröffentlichungstag der Anmeldung: 28.12.1994
(73) Patentinhaber: Lorber, Kurt, D-73773 Aichwald (DE)
(72) Erfinder: Lorber, Kurt, D-73773 Aichwald (DE)
(74) Vertreter: Patentanwälte Ruff, Beier, Schöndorf und Mütschele

(56) Entgegenhaltungen:
- CH-A- 579 995
- DE-A- 2 737 128
- DE-U- 8 203 163
- GB-A- 1 082 813
- US-A- 4 997 208

## Beschreibung

Die Erfindung betrifft eine Vorrichtung zur Zusammenfassung gelochter Papiere zu Stapeln.

Computerlisten werden auf zickzackförmig gefaltetem Endlospapier gedruckt, das eine Randlochung zum Transport des Papiers aufweist. Um diese Stapel zusammenhalten zu können, ist es bekannt, Aufreihbänder o.dgl. zu verwenden, die durch ein Loch aller Blätter hindurchgesteckt werden.

Es ist bekannt, hierzu flexible Bänder zu verwenden, deren Enden ähnlich wie bei Verschlußbändern miteinander verbunden werden.

Es ist bereits eine Bücherschraube bekannt (CH-A-579 995), bei der zwei Messingschrauben von beiden Seiten in die Enden eines Kunststoffrohrs eingeschraubt werden. Die aus Messing bestehenden Schrauben werden durch Drehen hergestellt. Die Bücherschraube ist nur zum Zusammenhalten von Stapeln eines relativ engen Bereichs von Dicken geeignet.

Ebenfalls bekannt ist eine Bindevorrichtung für gelochte Papierbögen (US-A-4 997 208), bei der eine Vielzahl von Stiften miteinander zusammenwirken. Die Stifte sind aus Kunststoff gespritzt, haben ihre Verrippung aber nur seitlich.

Weiterhin ist ein Halter für blattförmige Belege oder Urkunden bekannt (DE-A1-2737128), der zwei entgegengesetzte Bügelabschnitte aufweist, durch die ein aus Kunststoff bestehender Bolzen hindurch gesteckt werden kann. Der Bolzen weist unmittelbar unterhalb seines Kopfes ein Gewinde auf, mit dem er an dem einem Bügelabschnitt festgeschraubt werden kann. Die Festlegung des anderen Bügelabschnitts erfolgt durch Kraftschluß an dem Ende des glatten Bolzens. Der Abstand zwischen den Teilen, an denen die beiden gegenüberliegenden Flächen des Papierstapels anliegen, ist immer gleich.

Weiterhin ist eine Befestigungseinrichtung für die Zusammensetzung von Bauelementen bekannt (GB-A-1082813), die nur für harte Materialien verwendbar ist, da eine Hülse durch Festdrehen der Schraube zur Bildung einer Anlageschulter an der Rückseite des zu befestigenden Elements verformt werden muß.

Ebenfalls bekannt sind stiftartige Elemente, die eine umlaufende sägezahnartige Profilierung aufweisen (DE-U-8203163). Diese werden ebenfalls durch die Löcher hindurchgesteckt und auf der gegenüberliegenden Seite durch eine aufgeschobene Scheibe gesichert. Diese läßt sich über die Verzahnung bzw. Verrippung aufschieben und wird durch die Rippen festgehalten. Diese Stifte haben aufgrund ihrer symmetrischen Form den Vorteil, daß sie sich einfach in einer geteilten Form durch Spritzen aus Kunststoff herstellen und einfach aus Form entnehmen lassen. Sie besitzen jedoch den Nachteil, daß das Abnehmen der Scheibe so gut wie ausgeschlossen ist. Darüber hinaus läßt sich die Scheibe aufgrund des Abstands der Verrippungen nur an diskreten Stellen anbringen, so daß unter Umständen die durch die Stifte hergestellte Spannung nicht ausreicht, den Stapel korrekt zu sichern.

Es ist schon versucht worden, aus Kunststoff bestehende Schrauben in einer Form zu spritzen. Dabei muß jedoch zum Entformen die Kunststoffschraube aus der Form herausgeschraubt werden. Dies ist nur bei Schrauben bestimmter Festigkeit und Abmessungen möglich und verteuert natürlich den Herstellungsvorgang.

Der Erfindung liegt die Aufgabe zugrunde, eine einfach aufgebaute und kostengünstig, in großen Stückzahlen herstellbare Vorrichtung der eingangs genannten Art zu schaffen, die ein Lösen der Vorrichtung zuläßt und darüber hinaus eine genau einstellbare Haltekraft ermöglicht.

Zur Lösung dieser Aufgabe schlägt die Erfindung eine Vorrichtung mit den Merkmalen des Anspruchs 1 vor. Weiterbildungen der Erfindung sind Gegenstand der Unteransprüche.

Der Erfinder der vorliegenden Anmeldung hat herausgefunden, daß es möglich ist, auch bei einer geteilten Form ein Gewinde herzustellen, das sich entformen läßt.

In Weiterbildung der Erfindung schlägt diese vor, daß das Stiftelement und das Mutterelement einstückig herstellbar sind. Dies ist für die Herstellung und den Verkauf natürlich besonders wichtig, da ja zu einem Stift auch immer ein Mutternelement gehört und die gemeinsame Herstellung auch ohne zusätzliche Schritte eine gemeinsame Verpackung möglich macht.

Erfindungsgemäß kann vorgesehen sein, daß das Gewinde des Mutternelementes einen einzigen Gewindegang aufweist. In diesem Fall läßt sich die Form zur Herstellung des Mutternelements besonders einfach ausgestalten, da von beiden Seiten nur jeweils ein einziger Stempel vorhanden sein muß.

Erfindungsgemäß kann in Weiterbildung der Erfindung vorgesehen sein, daß das Mutternelement an der Spitze des Stifts über eine Abreißstelle angeformt ist.

Es kann dabei vorgesehen sein, daß die Achse des Innengewindes des Mutternelementes senkrecht zur Achse des Stiftes verläuft.

Zur verbesserten Fähigkeit zur Entformung kann vorgesehen sein, daß das Gewinde ein Rundgewinde ist, bei dem also in einem Längsschnitt die Gewindegänge abgerundete Flanken aufweisen. Es kann erfindungsgemäß vorgesehen sein, daß die Gewindegänge in der Trennebene der beiden Formhälften abgeflacht sind.

Zur nochmals verbesserten Herstellungsmöglichkeit kann erfindungsgemäß vorgesehen sein, daß der Stift in seinem das Gewinde aufweisenden Abschnitt einen angenähert elliptischen Querschnitt aufweist. Insbesondere kann dabei vorgesehen sein, daß die große Achse der Ellipse in der Trennfläche der beiden Teile der Teile der Form liegt.

Weitere Merkmale, Einzelheiten und Vorzüge ergeben sich aus den Patentansprüchen, deren Wortlaut durch Bezugnahme zum Inhalt der Beschreibung gemacht wird, der folgenden Beschreibung einer bevorzugten Ausführungsform der Erfindung sowie anhand der Zeichnung. Hierbei zeigen:
- Fig. 1: eine Seitenansicht der von der Erfindung vorgeschlagenen Vorrichtung in fertiggestelltem Zustand;
- Fig. 2: in vergrößertem Maßstab einen Querschnitt durch das Mutternelement längs Linie II-II in Fig. 1;
- Fig. 3: in vergrößertem Maßstab eine Seitenansicht des Stiftes in der Trennfläche der beiden Formhälften;
- Fig. 4: eine Seitenansicht des Stiftes aus einer gegenüber Fig. 3 um 90°versetzten Richtung.

Die in den Figuren dargestellte Vorrichtung enthält ein Stiftelement 1 mit einem Kopf 2 in Form einer flachen Scheibe, die an einem Ende eines Schafts 3 angeformt ist. Der Schaft weist ein Außengewinde 4 auf. Das Außengewinde, das in Fig. 1 nur teilweise angedeutet ist, erstreckt sich über fast die gesamte Länge des Schafts 3.

An der Spitze des Stiftes 1 ist über ein schmales Band 5, das eine Schwachstelle bildet, ein Mutternelement 6 angeformt. Das Mutternelement 6 weist ähnlich wie der Kopf 2 Scheibenform mit im wesentlichen dem gleichen Durchmesser wie dieser auf. Es enthält ein zentrales Loch 7, das mit einem Innengewinde versehen ist. Die Achse dieses Lochs steht senkrecht zur Papierebene und senkrecht zur Längsachse des Schafts 3.

Die Vorrichtung wird in der in Fig. 1 dargestellten Weise einstückig aus Kunststoff in einer zweigeteilten Form gespritzt, wobei die Trennfläche zwischen den beiden Formteilen in der Papierebene liegt. Durch einfaches Öffnen der Form kann die Vorrichtung aus der Form entnommen werden.

Fig. 2 zeigt in vergrößertem Maßstab einen Querschnitt durch das Mutternelement 6. Das Mutternelement weist einen in der Höhe verbreiterten Randflansch 8 und das Loch 7 umgebend einen gleich breiten Innenflansch 9 auf. In dem Loch 7 ist ein Innengewinde 10 geformt, das einen einzigen Gewindegang aufweist. Die Profilform des Gewindes verläuft abgerundet, wie dies am rechten und linken Rand des Loches 7 in Fig. 2 zu sehen ist.

Fig. 3 zeigt nun eine Teilansicht des Stiftelementes 1 in vergrößertem Maßstab, wobei die Sicht aus einer Richtung quer zur Trennfläche zwischen den beiden Formen dargestellt ist. Die Gewindegänge des Außengewindes 4 weisen ein halbkreisförmiges Profil auf, wobei die Gewindespitzen zwischen den Vertiefungen abgeflacht sind. In der dargestellten Position des Stiftelements 1 verlaufen die Außenseiten 11 der Gewindegänge geradlinig in Längsrichtung des Schaftes 3.

Fig. 4 zeigt die gleiche Stellen des Stifts aus einer um 90° verdrehten Richtung. Hier verlaufen die Außenseiten 12 der Gewindegänge in gleicher Weise abgerundet wie die Vertiefungen 13. Es handelt sich also um ein Rundgewinde mit einem relativ breiten Gewinderücken.

Die Vorrichtung läßt sich aus einem Kunststoffmaterial, insbesondere Polypropylen, in einer längs einer Fläche, insbesondere einer Ebene, geteilten Form spritzen und durch Öffnen der Form aus dieser entnehmen. Die Vorrichtung wird in der in Fig. 1 dargestellten Form vertrieben. Bei der Benutzung greift der Benutzer an dem Stift an und reißt das Mutternelement 6 von dem Stift ab. Dies wird durch die schwachstelle ermöglicht, die von dem schmalen Band 5 gebildet wird. Anschließend steckt er den Stift von der einen Seite durch die übereinanderliegenden Löcher des Blattstapels hindurch und schraubt das Mutternelement von der anderen Seite her auf den Stift auf. Der Stift läßt sich in jede beliebige Position längs der Längsachse des Stiftes bringen. Der Außenrand des Randflansches 8 kann mit einer Rändelung 13 versehen werden, um das Aufschrauben zu erleichtern. In gleicher Weise läßt sich das Mutternelement auch wieder von dem Stift abschrauben und der Stift aus den Löchern herausnehmen. Dadurch kann der Blattstapel wieder geöffnet werden.

Das Stiftelement ist aus einem biegsamen Kunststoff hergestellt. Dies macht nicht nur das Einfädeln in einen Blattstapel leichter, dessen Löcher nicht vollständig ausgerichtet sind, sondern erleichtert auch das Entfernen aus der Herstellungsform. Die Biegbarkeit ist unter anderem auch deshalb möglich, weil das Stiftelement nicht auf Schub, sondern allenfalls auf Zug beansprucht wird.

## Patentansprüche

1. Vorrichtung zum Zusammenfassen gelochter Papiere zu Stapeln, mit
1.1 einem Stiftelement (1), das
1.1.1 einen Kopf (2) und
1.1.2 einen Schaft (3) aufweist, der
1.1.2.1 mit einem Außengewinde (4) versehen ist, sowie
1.2 einem Mutternelement (6), das
1.2.1. ein dem Außengewinde (4) entsprechendes Innengewinde (10) aufweist, dadurch gekennzeichnet, daß
1.3 das Stiftelement (1) aus Kunststoff durch Spritzgießen in einer längs einer Fläche geteilten Form herstellbar und entformbar ist,
1.4 das Innengewinde (10) an dem Mutternelement (6) vorgesehen ist und
1.5 das Außengewinde (4) derart am Schaft angeordnet ist, daß der Papierstapel zwischen dem Kopf (2) der Schraube und dem Mutternelement (6) festlegbar ist.

2. Vorrichtung nach Anspruch 1, bei der das Stiftelement (1) und das Mutternelement (6) einstückig herstellbar sind.

3. Vorrichtung nach Anspruch 1 oder 2, bei dem das Gewinde (10) des Mutternelementes (6) einen einzigen Gewindegang aufweist.

4. Vorrichtung nach einem der vorhergehenden Ansprüche, bei der das Mutternelement (6) an der Spitze des Stifts (1) über eine Abreißstelle angeformt ist.

5. Vorrichtung nach einem der Ansprüche 2 bis 4, bei der die Achse des Innengewindes (10) des Mutternelementes (6) senkrecht zu der Längsachse des Stifts (1) verläuft.

6. Vorrichtung nach einem der vorhergehenden Ansprüche, bei der das Gewinde (4, 10) ein Rundgewinde ist.

7. Vorrichtung nach einem der vorhergehenden Ansprüche, bei der die Gewindegänge des Schaftgewindes (4) in der Trennebene der beiden Formhälften abgeflacht sind.

8. Vorrichtung nach einem der vorhergehenden Ansprüche, bei der das Stiftelement (1) in seinem das Gewinde (4) aufweisenden Abschnitt einen elliptischen Querschnitt aufweist.

9. Vorrichtung nach Anspruch 8, bei der die große Achse der Ellipse in der Trennfläche der beiden Teile der Form zur Herstellung des Stiftelementes (1) liegt.

10. Vorrichtung nach einem der vorhergehenden Ansprüche, bei der die Längsachse des Stiftelements (1) in der Trennebene der beiden Formhälften liegt.

11. Vorrichtung nach einem der vorhergehenden Ansprüche, wobei das Stiftelement (1) aus einem biegsamen Kunststoff hergestellt ist.

## Claims

1. Apparatus for combining perforated papers into stacks having
1.1 a pin member (1), which
1.1.1 has a head (2) and
1.1.2 a shank (3), which
1.1.2.1 is provided with an external thread (4), as well as
1.2 a nut member (6), which
1.2.1 has an internal thread (10) corresponding to the external thread (4), characterized in that
1.3 the pin member (1) is manufacturable from plastic by injection moulding in a mould split along one surface and demouldable,
1.4 the internal thread (10) is provided on the nut member (6) and
1.5 the external thread (4) is so placed on the shank that the paper stack can be fixed between the screw head (2) and the nut member (6).

2. Apparatus according to claim 1, wherein the pin member (1) and the nut member (6) can be manufactured in one piece.

3. Apparatus according to claim 1 or 2, wherein the thread (10) of the nut member (6) has a single pitch.

4. Apparatus according to one of the preceding claims, wherein the nut member (6) is shaped onto the tip of the pin (1) by means of a separating point.

5. Apparatus according to one of the claims 2 to 4, wherein the axis of the internal thread (10) of the nut member (6) is at right angles to the longitudinal axis of the pin (1).

6. Apparatus according to one of the preceding claims, wherein the thread (4, 10) is a round thread.

7. Apparatus according to one of the preceding claims, wherein the pitches of the shank thread (4) are flattened in the parting plane of the two mould halves.

8. Apparatus according to one of the preceding claims, wherein the pin member (1) has an elliptical cross-section in its portion having the thread (4).

9. Apparatus according to claim 8, wherein the major axis of the ellipse in the parting surface of the two parts of the mould for manufacturing the pin member (1).

10. Apparatus according to one of the preceding claims, wherein the longitudinal axis of the pin member (1) is located in the parting plane of the two mould halves.

11. Apparatus according to one of the preceding claims, wherein the pin member (1) is made from a flexible plastic.

## Revendications

1. Dispositif pour l'assemblage de papiers perforés à empiler, comprenant
1.1.1 un élément formant broche (1), qui présente
1.1. une tête (2) et
1.1.2 une broche (3), qui
1.1.2.1 est munie d'un filetage mâle (4) ainsi qu'un d'élément formant écrou (6), qui
1.2.1 présente un filetage femelle (10) correspondant au filetage mâle (4), caractérisé en ce que
1.3 l'élément formant broche (1) peut être fabriqué à partir de matière plastique par moulage par injection dans un moule divisé dans le sens de la longueur de la surface et peut être démoulé,
1.4 le filetage femelle (10) est prévu sur l'élément formant écrou (6) et
1.5 le filetage mâle (4) est disposé sur la broche de manière que la pile de papier puisse être fixée entre la tête (2) de la vis et l'élément formant écrou (6).

2. Dispositif selon la revendication 1, selon lequel l'élément formant broche (1) et l'élément formant écrou (6) peuvent être fabriqués d'une seule pièce.

3. Dispositif selon la revendication 1 ou 2, selon lequel le filetage (10) de l'élément formant écrou (6) présente un pas unique.

4. Dispositif selon l'une des revendications précédentes, selon lequel l'élément formant écrou (6) est moulé à la pointe de la broche (1) par l'intermédiaire d'un point de rupture.

5. Dispositif selon l'une de revendications 2 à 4, selon lequel l'axe du filetage femelle (10) de l'élément formant écrou (6) s'étend perpendiculairement à l'axe longitudinal de la broche (1).

6. Dispositif selon l'une des revendications précédentes, selon lequel le filetage (4, 10) est un filet rond.

7. Dispositif selon l'une des revendications précédentes, selon lequel les pas du filet (4) de la broche sont aplatis dans le plan de séparation des deux moitiés de moule.

8. Dispositif selon l'une des revendications précédentes, selon lequel l'élément formant broche (1) comprend dans sa section présentant le filetage (4) une section transversale elliptique.

9. Dispositif selon la revendication 8, selon lequel le grand axe de l'ellipse se trouve dans la surface de séparation des deux parties du moule pour la fabrication de l'élément formant broche (1).

10. Dispositif selon l'une des revendications précédentes, selon lequel l'axe longitudinal de l'élément formant broche (1) se trouve dans le plan de séparation des deux moitiés de moule.

11. Dispositif selon l'une des revendications précédentes, selon lequel l'élément formant broche (1) est fabriqué à partir d'une matière plastique souple.
